# EUROPÄISCHE PATENTSCHRIFT

(11) **EP 4 489 928 B1**
(45) Veröffentlichungstag und Bekanntmachung des Hinweises auf die Patenterteilung: **17.09.2025**
(21) Anmeldenummer: 23703560.5
(22) Anmeldetag: 03.02.2023
(51) Int. Cl.: B22D 11/124, B22D 11/128, B22D 11/14

(54) **BOGENSEGMENT EINER STRANGFÜHRUNGSEINRICHTUNG**
CURVED SEGMENT OF A STRAND GUIDE DEVICE
SEGMENT ARQUÉ D'UN DISPOSITIF DE GUIDAGE DE BARRE

(30) Priorität: 09.03.2022 DE 102022202362
(43) Veröffentlichungstag der Anmeldung: 15.01.2025
(73) Patentinhaber: SMS Group GmbH, 41069 Mönchengladbach (DE)
(72) Erfinder: WEYER, Axel, 42349 Wuppertal (DE); TISCHNER, Christoph, 42579 Heiligenhaus (DE)
(74) Vertreter: Kross, Ulrich
(86) Internationale Anmeldenummer: PCT/EP2023/052690
(87) Internationale Veröffentlichungsnummer: WO 2023/169747

(56) Entgegenhaltungen:
- EP-A2- 2 682 204
- WO-A1-2015/000968
- DE-A1- 102008 009 136
- DE-A1- 102015 202 608
- US-A1- 2021 197 252

## Beschreibung

Die Erfindung betrifft ein Bogensegment im Bogenbereich einer Strangführungseinrichtung zum Führen und Umlenken eines gegossenen Gießstrangs aus Metall nach Verlassen einer Kokille in die Horizontale.

Strangführungseinrichtungen mit Bogensegmenten sind im Stand der Technik grundsätzlich bekannt, beispielsweise aus der deutschen Patentanmeldung DE 10 2008 009 136 A1. Diese Patentanmeldung lehrt, dass jedes Bogensegment einen Oberrahmen und einen Unterrahmen aufweist, an dem jeweils eine Mehrzahl von Strangführungsrollen drehbar gelagert sind. Der Oberrahmen und der Unterrahmen sind derart miteinander verbunden, insbesondere gegeneinander angestellt, dass sich ihre jeweiligen Strangführungsrollen beabstandet zueinander gegenüberstehen und einen bogenförmigen Führungskanal aufspannen zum Durchleiten des Gießstrangs. Die einzelnen Strangführungsrollen an dem Oberrahmen und dem Unterrahmen können drehangetrieben sein oder nicht.

Weiterhin ist es im Stand der Technik des Stranggießens bekannt, dass der Gießstrang nach Verlassen der Kokille insbesondere aufgrund eines sogenannten ferrostatischen Druckes, der im Inneren des noch nicht durcherstarrten Stranges herrscht, die Tendenz hat auszubeulen, d.h. auszubauchen, insbesondere dort, wo er im Bereich der Strangführung nicht z. B. durch Strangführungsrollen daran gehindert wird, also insbesondere in den Zwischenräumen zwischen zwei in Gießrichtung benachbarten Strangführungsrollen.

Der Erfindung liegt die Aufgabe zugrunde, ein bekanntes Bogensegment und eine bekannte Strangführung mit einem derartigen Bogensegment dahingehend weiterzubilden, dass eine Ausbauchung des Gießstrangs im Bogenbereich der Strangführung reduziert wird.

Die europäische Patentanmeldung EP 2 682 204 A2 offenbart ein Blockierelement für einen Walzenmantel einer Walzenlinie einer Stranggussanlage mit einer drehbaren Welle, die eine Kühlmittelleitung aufweist, wobei der Walzenmantel so angeordnet ist, dass er drehfest auf der drehbaren Welle gelagert ist. Der Walzenmantel umfasst mindestens einen Kühlmittelkanal, der so angeordnet ist, dass er in Fluidverbindung mit der Kühlmittelleitung steht, wobei der Kühlmittelkanal mindestens einen Fluideinlass und mindestens einen Fluidauslass aufweist. Das Sperrelement ist so angeordnet, dass es dem mindestens einen Fluideinlass Kühlmittel zuführt und Kühlmittel aus dem mindestens einen Kühlmittelauslass aufnimmt.

Die deutsche Patentanmeldung DE 10 2015 202 608 A1 offenbart eine Gießanlage zum Gießen von flüssigem Metall, insbesondere Stahl zu einem Gießstrang. Die Gießanlage umfasst eine Kokille zum Erzeugen eines Gießstrangs aus der zugeführten Metallschmelze und eine Strangführung zum Überführen des Gießstrangs in die Horizontale. Die Strangführung weist mindestens ein der Kokille in Gießrichtung nachgeordnetes Eingangsrollenelement und weiter nachfolgend ein Ausgangsrollenelement auf. Um die Strangführung einfacher und kostengünstiger herstellen und warten zu können, wird erfindungsgemäß vorgeschlagen, das Eingangsrollensegment und das Ausgangsrollensegment der Strangführung baugleich auszubilden.

Die internationale Patentanmeldung WO 2015/000968 A1 offenbart eine Gießwalzanlage zum Herstellen von metallischem Walzgut, aufweisend: eine Gießlinie mit einer Kokille zum vertikalen Gießen eines Gießstrangs und mit einer Strangführung, welche einen Rollenteppich zum Umlenken des Gießstrangs aus der Vertikalen in die Horizontale, eine Richteinrichtung, eine Schere zum Zerteilen des Gießstrangs in Brammen, und einen Auslaufrollengang aufweist. Die Gießanlage weist weiterhin eine parallel versetzt zu der Gießlinie angeordnete Walzlinie mit einem Einlaufrollgang und mit einem Steckelwalzwerk zum Walzen der Brammen zu dem Walzgut auf. Außerdem verfügt die Anlage über eine Querverschiebeeinrichtung zum Quertransportieren der Brammen von dem Auslaufrollgang der Strangführung zu dem Einlaufrollgang der Walzlinie, und einen Ofen zum Erwärmen der Brammen während des Quertransportes. Die Gießwalzanlage ist dadurch gekennzeichnet, dass der Ofen die komplette Querverschiebeeinrichtung sowie zumindest einen Teil des Auslaufrollgangs der Strangführung und zumindest einen Teil des Einlaufrollgangs der Walzlinie mit einschließt; und dass der Einlauf des Ofens für die Brammen in der Gießlinie und der Auslauf des Ofens für die Brammen in der Walzlinie angeordnet ist.

Die US-Patentanmeldung US 2021/0197252 A1 offenbart eine bogenförmige Strangführungseinrichtung mit Strangführungsrollen an der Bogeninnenseite und an der Bogenaußenseite, wobei zumindest einzelne der Strangführungsrollen in Form von Achsenrollen ausgebildet sind, die jeweils eine feststehende Achse haben. Der Patentanspruch 1 ist gegenüber dieser Druckschrift abgegrenzt.

Der Erfindung liegt die Aufgabe zugrunde, ein bekanntes Bogensegment und eine bekannte Strangführung mit einem derartigen Bogensegment sowie bekannte Gießanlagen mit jeweils einer derartigen Strangführung dahingehend weiterzubilden, dass die Abstände zwischen jeweils zwei in Gießrichtung benachbarten Strangführungsrollen an dem Oberrahmen und/oder dem Unterrahmen in Gießrichtung reduziert werden können. Diese Aufgabe wird bezüglich des Bogensegmentes für den Gegenstand des Patentanspruchs 1 gelöst. Demnach ist das erfindungsgemäße Bogensegment dadurch gekennzeichnet, dass die angetriebene Strangführungsrolle in Form einer Zapfenrolle und zumindest einzelne, vorzugsweise mindestens 3, weiter vorzugsweise mindestens 5, weiter vorzugsweise alle der nicht-angetriebenen Strangführungsrollen in Form von Achsenrollen ausgebildet sind; und dass die angetriebenen Zapfenrollen einen größeren Durchmesser aufweisen als die nicht-angetriebenen Achsenrollen.

Strangführungsrollen stützen den warmen Gießstrang auf seinen Breitseiten und werden typischerweise so dimensioniert, dass sie vorbestimmte Trag- oder Stützlasten zum Tragen des Gießstrangs innerhalb der Strangführungseinrichtung aufnehmen können und dass erforderliche Anstellkräfte über die Strangführungsrollen auf den Gießstrang aufgebracht werden können. Die Anstellkräfte sind insbesondere bei angetriebenen Strangführungsrollen groß genug zu dimensionieren zum Fördern des Gießstrangs innerhalb der Strangführungseinrichtung. Darüber hinaus sind die Anstellkräfte so zu dimensionieren, dass sie den ferrostatischen Kräften des noch nicht durcherstarrten Gießstranges senkrecht zur Oberfläche des Gießstrangs und damit einer Ausbauchung des Gießstrangs entgegenwirken können. Für diese und mögliche weitere Belastungen, wie z.B. Liquid-Core-Reduction und/oder Softreduction, müssen die Strangführungsrollen jeweils konstruktiv ausgelegt werden bzw. sein.

Der kleinere Rollendurchmesser wiederum bietet den Vorteil, dass die Abstände zwischen jeweils zwei in Gießrichtung benachbarten Strangführungsrollen an dem Oberrahmen und/oder dem Unterrahmen in Gießrichtung reduziert werden können. Dadurch kann die Anzahl von Strangführungsrollen an dem Ober- und/oder dem Unterrahmen erhöht werden gegenüber einer ausschließlichen Verwendung von Zapfenrollen. Die erforderlichen Trag- und Stützlasten und Anstellkräfte eines gesamten Segmentbereiches können dann über die größere Anzahl von Strangführungsrollen verteilt werden mit dem Vorteil, dass jede einzelne der Strangführungsrolle für eine geringere Belastung ausgelegt werden kann. Der kleinere (lichte) Rollenabstand und die erhöhte Anzahl von Strangführungsrollen führen zu einer verringerten Ausbauchung des Gießstrangs, d. h. zu einer verringerten Dehnung der Außen- und insbesondere der Innenfasern (Phasengrenze flüssig - fest) des noch warmen Gießstrangs im Bereich zwischen zwei benachbarten Strangführungsrollen. Dies ermöglicht eine verbesserte Oberflächen- und Innenqualität des Gießstrangs bei gleichzeitig höherer Gießgeschwindigkeit und damit höherer Produktivität.

Die Aufgabe der Erfindung wird weiterhin durch eine Strangführungseinrichtung mit mindestens einem der erfindungsgemäßen Bogensegmente und mit vorzugsweise einer Kühleinrichtung für die Strangführungsrollen des Bogensegmentes gelöst. Die Vorteile dieser Strangführungseinrichtung entsprechen zunächst den oben mit Bezug auf das beanspruchte Bogensegment genannten Vorteilen.

Die Erfindung kann Anwendung finden in Gießanlagen in Form von Bogenanlagen und Senkrechtabbiegeanlagen gleichermaßen. Entsprechende Lösungen der Aufgabe sind in den Ansprüchen 11 und 12 angegeben.

Bogenanlagen besitzen typischerweise eine bogenförmige Kokille an die sich Bogensegmente in Gießrichtung anschließen. Die Strangführung besteht bei Bogenanlagen insofern nur aus Bogensegmenten. Senkrechtabbiegeanlagen haben dagegen eine vertikal ausgerichtete grade Kokille an die sich zunächst ein oder mehrere Vertikalsegmente in Gießrichtung anschließen, bevor sich an die Vertikalsegmente Bogensegmente anschließen. Die Strangführung bei Vertikalabbiegeanlagen besteht insofern sowohl aus Vertikalsegmenten wie auch aus Bogensegmenten. Die vorliegende Erfindung betrifft die Strangführungen und die Bogensegmente in Bogenanlagen und in Senkrechtabbiegeanlagen. Die Erfindung betrifft nicht die genannten Vertikalsegmente.

Vorteilhafte Ausgestaltungen des erfindungsgemäßen Bogensegmentes und der erfindungsgemäßen Strangführung sind Gegenstand der abhängigen Ansprüche.

Die vorliegende Erfindung, das Bogensegment gemäß Anspruch 1 gilt sowohl für ungeteilte wie auch für geteilte Strangführungsrollen gleichermaßen. In letztem Fall sind die Strangführungsrollen der Bogensegmente über ihre Gesamtballenlänge in eine Mehrzahl von Teilrollen unterteilt, wobei zwischen den Teilrollen jeweils Stützlager zu dem Ober- oder Unterrahmen vorgesehen sind. Der Begriff "Gesamtballenlänge" schließt neben den Ballenlängen der Teilrollen auch die Breite der Stützlager mit ein.

Der Beschreibung sind drei Figuren beigefügt, wobei
- Fig. 1: eine Strangführungseinrichtung, insbesondere auch mit Bogensegmenten gemäß der Erfindung;
- Fig. 2: eine Detailansicht der Bogensegmente gemäß Fig. 1; und
- Fig. 3: Zapfenrollen und Achsenrollen im Vergleich zeigt.

Die Erfindung wird nachfolgend unter Bezugnahme auf die genannten Figuren detailliert beschreiben. Gleiche technische Elemente sind dabei in allen Figuren mit gleichen Bezugszeichen bezeichnet.

Figur 1 zeigt eine Gießanlage 100 gemäß der Erfindung. Zu erkennen ist, dass eine Schmelze, insbesondere eine Stahlschmelze, typischerweise zunächst aus einer Gießpfanne 110 in einen Zwischenbehälter 120, typischerweise eine sogenannte Verteilerrinne, abgelassen wird, bevor die Schmelze aus dem Zwischenbehälter über ein Tauchrohr 130 in eine Kokille 140 gefüllt wird. In der Kokille 140 wird die zunächst noch flüssige Schmelze primär abgekühlt, so dass sich an den Wänden der Kokille eine sogenannte Strangschale ausbildet. Der auf diese Weise teilerstarrte Gießstrang 200 mit fester Strangschale aber noch flüssigem Kern wird sodann aus der Kokille 140 herausgezogen und mit Hilfe der segmentierten Strangführung 150 in die Horizontale umgelenkt. Figur 1 zeigt am Beispiel einer sogenannten Bogenanlage, dass die Strangführung in Gießrichtung G hinter der Kokille 140 zunächst aus einem bogenförmigen Teil 150-I und daran anschließend aus einem horizontalen Teil 150-II besteht. Beide Teile bestehen jeweils aus einer Mehrzahl von in Gießrichtung G hintereinander angeordneten sogenannten Segmenten, um den Gießstrang zu führen.

Jedes Segment besteht aus einem Oberrahmen 162 und einem Unterrahmen 164 an denen jeweils eine vorzugsweise gleiche Mehrzahl von Strangführungsrollen 170 drehbar gelagert ist. Der Oberrahmen und der Unterrahmen 162, 164 sind derart miteinander verbunden, dass sich ihre jeweiligen Strangführungsrollen 170 beabstandet einander gegenüberstehen und einen Führungskanal aufspannen zum Durchleiten des Gießstrangs 200.

Im oberen Verlauf, d.h. in Gießrichtung G hinter der Kokille 140 ist die Strangführung 150-I bogenförmig, weil die Strangführungsrollen 170 dort einen bogenförmigen Führungskanal für den Gießstrang 200 vorgeben. Die dortigen Segmente werden deshalb auch als Bogensegmente 160 bezeichnet. Fig. 2 veranschaulicht zwei solche Bogensegmente 160 im Detail. Zu erkennen ist insbesondere der von den Bogensegmenten 160 aufgespannte bogenförmige Führungskanal, dessen Außenradius r dem Radius des Gießbogens entspricht. Die Bogensegmente 160 weist angetriebene und nicht-angetriebene Strangführungsrollen 170 auf.

Die Bogensegmente sind Gegenstand der vorliegenden Erfindung. In den Figuren 1 und 2 symbolisieren die weißen Strangführungsrollen, dass sie nicht angetrieben sind, während die durch ein Kreuz markierten Strangführungsrollen angetriebene Rollen symbolisieren.

Im Auslauf der Strangführung bilden die Rollen der Strangführungssegmente demgegenüber einen horizontalen geraden Führungskanal. Die Segmente mit geradem Führungskanal sind nicht Gegenstand der vorliegenden Erfindung.

Figur 3 veranschaulicht zwei verschiedene Grundtypen von Strangführungsrollen, nämlich sogenannte Zapfenrollen, wie sie in der oberen Abbildung von Fig. 3 gezeigt sind, und sogenannte Achsenrollen, oder auch Mantelrollen genannt, wie sie in der unteren Abbildung von Fig. 3 gezeigt sind. Wie in Figur 3 zu erkennen ist, besteht der Unterschied zwischen den beiden Rollentypen darin, dass bei der Zapfenrolle die Rollenachse und der Rollenballen einstückig ausgebildet sind, während die Achsenrolle mehrteilig ausgebildet ist. Bei der Achsenrolle gibt es typischerweise eine feststehende, d.h. nicht-rotierende Achse und auf dieser Drehachse ist ein Rollenmantel über ein Rollenlager drehbar gelagert.

Die Zapfenrolle wird typischerweise als Antriebsrolle verwendet, weil ein an dem Zapfen der Zapfenrolle angreifendes Antriebsdrehmoment auch unmittelbar auf den Ballen der Zapfenrolle übertragen wird. Die Achsenrolle wird typischerweise nicht als angetriebene Rolle verwendet, weil ihre Achse, wie gesagt, typischerweise drehfest eingespannt ist.

Erfindungsgemäß ist vorgesehen, dass zumindest eine der Strangführungsrollen an dem Oberrahmen 162 und/oder dem Unterrahmen 164 in Form einer Achsenrolle ausgebildet ist. Bezüglich der Vorteile dieser Erfindung wird auf die obigen Ausführungen im allgemeinen Teil der Beschreibung verwiesen.

Erfindungsgemäß weist das Bogensegment 160 an seinem Oberrahmen 162 jeweils mindestens eine angetriebene und nicht-angetriebene Strangführungsrolle 170 auf. Das gleiche gilt für den zugehörigen Unterrahmen 164. Für die jeweils angetriebenen Strangführungsrollen 170 sieht das erste Ausführungsbeispiel vor, diese jeweils in Form einer Zapfenrolle auszubilden. Von den nicht-angetriebenen Strangführungsrollen 170 sind zumindest einzelne, vorzugsweise mindestens drei, weiter vorzugsweise mindestens fünf, weiter vorzugsweise alle in Form von Achsenrollen ausgebildet. Die Ausbildung der angetriebenen Strangführungsrollen in Form von Zapfenrollen ist nach wie vor notwendig, um das Drehmoment einer Antriebseinrichtung über den Zapfen der Rolle auch auf den Ballen der Zapfenrolle zu übertragen. Bei den nicht-angetriebenen Strangführungsrollen entfällt das Erfordernis eines Drehantriebs und deshalb werden diese gemäß der vorliegenden Erfindung in Form Achsenrollen ausgebildet, um die damit verbundenen, zuvor beschriebenen Vorteile, insbesondere die reduzierten Rollenabstände a bei zwei in Gießrichtung nebeneinanderliegenden Strangführungsrollen auszunutzen zu können.

Die angetriebenen Zapfenrollen haben einen größeren Durchmesser als die nicht-angetriebenen Achsenrollen.

Weiterhin ist es im Hinblick auf eine geringe Bauhöhe der Strangführungseinrichtung vorteilhaft, wenn der Radius r des Gießbogens des Bogensegmentes kleiner oder gleich 7m ist. Der Gießbogen bemisst sich, wie in Figur 2 gezeigt, von dem Mittelpunkt des Bogens der Strangführung bis zu der von den Außenseiten der Strangführungsrollen des Unterrahmens gebildeten Auflagefläche für den Gießstrang innerhalb der Strangführungseinrichtung.

Weiterhin ist der lichte Abstand d zwischen den äußeren Oberflächen von jeweils 2 sich quer zur Gießrichtung G als Rollenpaar gegenüberstehenden Strangführungsrollen 170 an dem Oberrahmen 162 und dem Unterrahmen 164 kleiner gleich 210 mm.

Weiter vorteilhafterweise sind bei dem erfindungsgemäßen Bogensegment jeweils mindestens 6, vorzugweise mindestens 7, weiter vorzugsweise mindestens 8 oder weiter vorzugsweise mindestens 9 Strangführungsrollen an dem Oberrahmen und dem Unterrahmen drehbar gelagert.

Außerdem ist es vorteilhaft, dass die Strangführungsrollen des erfindungsgemäßen Bogensegmentes jeweils eine Gesamtballenlänge quer zur Gießrichtung von bis zu 2.400 mm aufweisen. Dadurch ist das erfindungsgemäße Bogensegment in die Lage versetzt, Gießstränge mit Breiten bis zu 2.350 mm, vorzugsweise bis zu 2.200 mm führen zu können.

Die Strangführungseinrichtung verfügt typischerweise über eine Sekundärkühlungseinrichtung zum Kühlen des Gießstrangs. Die Düsen der Sekundärkühlungseinrichtung sind dann typischerweise jeweils zwischen zwei in Gießrichtung benachbarten Strangführungsrollen angeordnet und so ausgerichtet, dass Kühlmittel durch den Spalt zwischen den beiden benachbarten Strangführungsrollen auf den in der Strangführungseinrichtung geführten Gießstrang spritzen. Durch die Einbringung der Düsen der Sekundärkühlung zwischen benachbarten Strangführungsrollen ist ein Mindestmaß für den lichten Abstand a zwischen zwei in Gießrichtung benachbarten Strangführungsrollen erforderlich, der beispielsweise 40-50mm beträgt. Auf der Festseite des erfindungsgemäßen Bogensegmentes beträgt der lichte Abstand a maximal 50mm, vorzugsweise maximal 45mm.

Gemäß einem vorteilhaften Ausführungsbeispiel der Erfindung können diese Düsen der Sekundärkühlungseinrichtung jedoch auch dazu verwendet werden, die Strangführungsrollen von außen zu kühlen. Deshalb sieht die vorliegende Erfindung vor, dass die Düsen der Strangführungseinrichtung ausgebildet und ausgerichtet sind, Kühlmittel nicht nur auf den Gießstrang, sondern auch auf die Strangführungsrollen zu spritzen. Die Strangführungsrollen werden auf diese Weise von außen gekühlt. Dies gilt primär für die vorzugsweise als Achsenrollen ausgebildeten nicht-angetriebenen Strangführungsrollen, weil diese typischerweise, aber nicht zwingend notwendig, keine innere Kühlung aufweisen. Gleichermaßen kann diese Art der Kühlung auch für die erfindungsgemäß typischerweise als Zapfenrollen ausgebildeten angetriebenen Strangführungsrollen verwendet werden, unabhängig davon, ob die Zapfenrollen intern gekühlt werden oder nicht. Gegebenenfalls wirken dann sowohl die interne Kühlung wie auch die externe Kühlung durch die Düsen der Sekundärkühlungseinrichtung zusammen.

In den Fällen, in denen die Strangführungseinrichtung keine Sekundärkühlungseinrichtung für den Gießstrang aufweist, steht die Sekundärkühlungseinrichtung auch nicht zur Kühlung der Strangführungsrollen zur Verfügung. In diesem Fall erfolgt die Kühlung des warmen Gießstrangs über den Kontakt zu den Strangführungsrollen und die herrschende Umgebungstemperatur. Hierdurch kann der (lichte) Abstand a zwischen zwei in Gießrichtung benachbarten Strangführungsrollen im Minimum theoretisch bis auf 0mm auf der Fest- und der Losseite des Bogensegmentes reduziert werden. Das bedeutet vorteilhafterweise eine maximale Anzahl von Strangführungsrollen pro Bogensegment. Die Festseite des Bogensegmentes ist typischerweise auf der Bogenaußenseite gebildet durch die Unterrahmen 164, während die Losseite auf der Bogeninnenseite durch die Oberrahmen 162 gebildet ist.

Insbesondere wenn keine Sekundärkühlung vorhanden ist, ist typischerweise eine Innenkühlung für die angetriebenen und/oder die nicht-angetriebenen Strangführungsrollen vorzusehen, d. h. unabhängig davon, ob es sich um Zapfenrollen oder Achsenrollen handelt.

Alternativ oder zusätzlich zu der Innenkühlung - und insbesondere wenn keine Sekundärkühlungseinrichtung vorgesehen ist - können die Strangführungsrollen auch durch die äußere Kühleinrichtung gekühlt werden, deren Düsen dann so angeordnet und ausgebildet sind, dass sie Kühlmittel (nur) auf die Außenseiten der Strangführungsrollen 170 (und nicht direkt auf den Gießstrang) spritzen. Das gilt unabhängig davon, ob die Strangführungsrollen angetrieben sind oder nicht. Im Falle einer Innenkühlung wirkt die äußere Kühlung zusätzlich. Vorteilhafterweise kann die Kühleinrichtung, wenn sie lediglich - wie beschrieben - für eine äußere Kühlung der Strangführungsrollen vorgesehen ist, mit einer kleineren Kühlleistung ausgestattet sein als die Sekundärkühlungseinrichtung, die zum Kühlen des Gießstrangs ausgelegt ist. Die äußere Kühlung muss nur so dimensioniert werden, dass sie ausreicht, die Strangführungsrollen zu kühlen; sie muss nicht für eine Kühlung des Gießstrangs ausgelegt sein.

### Bezugszeichenliste:

- 100: Gießanlage
- 110: Gießpfanne
- 120: Zwischenbehälter
- 130: Tauchrohr
- 140: Kokille
- 150: Strangführungseinrichtung
- 150-I: bogenförmiger Teil der Strangführung
- 150-II: horizontaler Teil der Strangführung
- 160: Bogensegment
- 162: Oberrahmen
- 164: Unterrahmen
- 170: Strangführungsrollen
- 200: Gießstrang

- a: lichter Abstand zwischen zwei in Gießrichtung nebeneinanderliegenden Rollen
- d: lichter Abstand von zwei quer zur Gießrichtung gegenüberliegenden Rollen
- G: Gießrichtung
- r: Radius des Gießbogens

## Patentansprüche

1. Bogensegment (160) im Bogenbereich einer Strangführungseinrichtung (150) zum Führen und Umlenken eines gegossenen Gießstrangs (200) aus Metall nach Verlassen einer Kokille (140) in die Horizontale, aufweisend
eine Mehrzahl von Strangführungsrollen, (170), die beabstandet einander gegenüberstehen und einen bogenförmigen Führungskanal aufspannen zum Durchleiten des Gießstrangs (200);
wobei zumindest eine der Strangführungsrollen in Form einer Achsenrolle mit feststehender Achse ausgebildet ist;
einen Oberrahmen (162) an dem die Mehrzahl von Strangführungsrollen (170) drehbar gelagert sind; und
einen Unterrahmen (164) an dem ebenfalls eine Mehrzahl von Strangführungsrollen (170) drehbar gelagert sind;
wobei der Oberrahmen (162) und der Unterrahmen (164) derart miteinander verbunden sind, dass ihre jeweiligen gegenüberstehenden Strangführungsrollen (170) den Führungskanal aufspannen;
wobei
die zumindest eine Strangführungsrolle (170) in Form der Achsenrolle an dem Oberrahmen (162) und/oder dem Unterrahmen (164) ausgebildet ist; und
wobei das Bogensegment (160) an seinem Ober- oder Unterrahmen (162, 164) jeweils mindestens eine angetriebene und eine nicht-angetriebene Strangführungsrolle (170) aufweist;
**dadurch gekennzeichnet,**
**dass** die angetriebene Strangführungsrolle (170) in Form einer Zapfenrolle und zumindest einzelne, vorzugsweise mindestens 3, weiter vorzugsweise mindestens 5, weiter vorzugsweise alle der nicht-angetriebenen Strangführungsrollen (170) in Form von Achsenrollen ausgebildet sind; und
**dass** die angetriebenen Zapfenrollen einen größeren Durchmesser aufweisen als die nicht-angetriebenen Achsenrollen.

2. Bogensegment (160) nach Anspruch 1
**dadurch gekennzeichnet,**
**dass** der Radius des Gießbogens (r) des Bogensegmentes (160) kleiner oder gleich 7m ist.

3. Bogensegment (160) nach einem der vorangegangenen Ansprüche,
**dadurch gekennzeichnet,**
**dass** der lichte Abstand (d) zwischen den äußeren Oberflächen von zwei sich quer zur Gießrichtung (G) als Rollenpaar gegenüberstehenden Rollen an dem Ober- und dem Unterrahmen (162, 164) kleiner gleich 210mm beträgt.

4. Bogensegment (160) nach einem der vorangegangenen Ansprüche,
**dadurch gekennzeichnet,**
**dass** jeweils mindestens 6, vorzugsweise mindestens 7, weiter vorzugsweise mindestens 8 oder weiter vorzugsweise mindestens 9 Strangführungsrollen (170) an dem Ober- und dem Unterrahmen (162, 164) drehbar gelagert sind.

5. Bogensegment (160) nach einem der vorangegangenen Ansprüche,
**dadurch gekennzeichnet,**
**dass** das die Strangführungsrollen (170) jeweils eine Gesamtballenlänge quer zur Gießrichtung (G) von bis zu 2400mm aufweisen.

6. Strangführungseinrichtung (150) zum Führen und Umlenken eines gegossenen Gießstrangs (200) aus Metall nach Verlassen einer Kokille (140) in die Horizontale
**gekennzeichnet durch**
mindestens ein Bogensegment (160) nach einem der vorangegangenen Ansprüche; und
eine Kühleinrichtung für die Strangführungsrollen (170) des Bogensegmentes (160).

7. Strangführungseinrichtung (150) nach Anspruch6,
**dadurch gekennzeichnet,**
**dass** eine Sekundärkühlungseinrichtung vorgesehen ist zum Kühlen des Gießstrangs (200); und
**dass** die Kühleinrichtung für die angetriebenen und/oder nicht-angetriebenen Strangführungsrollen (170) ausgebildet ist in Form der Sekundärkühlungseinrichtung, wobei die Düsen der Sekundärkühlungseinrichtung ausgebildet und ausgerichtet sind, Kühlmittel nicht nur auf den Gießstrang (200), sondern auch auf die Strangführungsrollen (170) zu spritzen.

8. Strangführungseinrichtung (150) nach Anspruch 7,
**dadurch gekennzeichnet,**
**dass** der lichte Abstand (a) zwischen zwei in Gießrichtung (G) benachbarten Strangführungsrollen (170) mit dazwischen angeordneter Düse der Sekundärkühlungseinrichtung auf der Festseite des Bogensegmentes (160) maximal 50mm, vorzugsweise maximal 45mm beträgt.

9. Strangführungseinrichtung (150) nach Anspruch 6,
**dadurch gekennzeichnet,**
**dass** keine Sekundärkühleinrichtung in der Strangführungseinrichtung (150) vorgesehen ist; und
**dass** die Kühleinrichtung für eine Innenkühlung der angetriebenen und/oder der nicht-angetriebenen Strangführungsrollen (170) ausgebildet ist.

10. Strangführungseinrichtung (150) nach Anspruch 8 oder 9,
**dadurch gekennzeichnet,**
**dass** der lichte Abstand (a) zwischen zwei in Gießrichtung (G) benachbarten Strangführungsrollen (170) auf der Festseite des Bogensegmentes (160) maximal 5mm, vorzugsweise maximal 3mm, weiter vorzugsweise maximal 1mm beträgt.

11. Gießanlage in Form einer Senkrechtabbiegeanlage zum Erzeugen eines Gießstrangs, aufweisend:
eine vertikal ausgerichtete gerade Kokille;
**gekennzeichnet durch**
eine der Kokille nachgeordnete Strangführungseinrichtung (150) gemäß einem der Ansprüche 6 bis10,
wobei zwischen der Kokille und dem mindestens einen Bogensegment (160) mindestens ein Vertikalsegment angeordnet ist zum senkrechten Überführen des Gießstrangs (200) aus der Kokille in das Bogensegment.

12. Gießanlage in Form einer Bogenanlage zum Erzeugen eines Gießstrangs, aufweisend:
eine gebogene Kokille;
**gekennzeichnet durch**
eine der Kokille nachgeordnete Strangführungseinrichtung (150) gemäß einem der Ansprüche 6 bis10.

## Claims

1. Curved segment (160) in the curved region of a strip guide device (150) for guidance and deflection into the horizontal of a cast strip (200) of metal after leaving a mould (140), comprising
a plurality of strip guide rollers (170) which are disposed at a spacing opposite one another and span a curved guide channel for conducting the cast strip (200) onwards;
wherein at least one of the strip guide rollers is constructed in the form of an axial roller with a stationary axis;
an upper frame (162) at which the plurality of strip guide rollers (170) is rotatably mounted; and
a lower frame (164) at which a plurality of strip guide rollers (170) is also rotatably mounted; wherein the upper frame (162) and the lower frame (164) are connected with one another in such a way that their respective oppositely disposed strip guide rollers (170) span the guide channel;
wherein the at least one strip guide roller (170) in the form of the axial roller is formed at the upper frame (162) and/or the lower frame (164); and
wherein the curved segment (160) has at its upper frame or lower frame (162, 164) at least one respective driven and non-driven strip guide roller (170);
**characterised in that**
the driven strip guide roller (170) is constructed in the form of a spigot roller and at least an individual one, preferably at least three, more preferably at least five, even more preferably all, of the non-driven strip guide rollers (170) are constructed in form of axial rollers; and
the driven spigot rollers have a greater diameter than the non-driven axial rollers.

2. Curved segment (160) according to claim 1,
**characterised in that**
the radius of the casting curve (r) of the curved segment (160) is smaller than or equal to 7 m.

3. Curved segment (160) according to one of the preceding claims,
**characterised in that**
the clear spacing (d) between the outer surfaces of two rollers opposite one another transversely to the casting direction (G) as a roller at the upper frame and the lower frame (162, 164) pair is smaller than or equal to 210 mm.

4. Curved segment (16) according to any one of the preceding claims,
**characterised in that**
the at least six, preferably at least seven, more preferably at least eight or even more preferably at least nine strip guide rollers (170) are rotatably mounted on the upper frame and the lower frame (162, 164).

5. Curved segment (160) according to any one of the preceding claims,
**characterised in that**
the strip guide rollers (170) each have a total circumferential length transverse to the casting direction (G) of up to 2400 mm.

6. Strip guide device (150) for guiding and deflecting a cast strip (200) of metal after leaving a mould (140) into the horizontal,
**characterised by**
at least one curved segment (160) according to any one of the preceding claims; and
a cooling device for the strip guide rollers (170) of the curved segment (160).

7. Strip guide device (150) according to claim 6,
**characterised in that**
a secondary cooling device is provided for cooling the cast strip (200); and
the cooling device for the driven and/or non-driven strip guide rollers (170) is constructed in the form of the secondary cooling device, wherein the nozzles of the secondary cooling device are constructed and oriented to spray coolant not only onto the cast strip (200), but also on to the strip guide rollers (170).

8. Strip guide device (150) according to claim 7,
**characterised in that**
the clear spacing (a) between two strip guide rollers (170), which are adjacent in casting direction (G), with intermediately arranged nozzle of the secondary cooling device on the fixed side of the curved segment (160) is at most 50 mm, preferably at most 45 mm.

9. Strip guide device (150) according to claim 6,
**characterised in that**
no secondary cooling device is provided in the strip guide device (150); and
the cooling device is constructed for internal cooling of the driven and/or non-driven strip guide rollers (170).

10. Strip guide device (150) according to claim 8 or 9,
**characterised in that**
the clear spacing (a) between two strip guide rollers (170), which are adjacent in casting direction (G), on the fixed side of the curved segment (160) is at most 5 mm, preferably at most 3 mm, more preferably at most 1 mm.

11. Casting plant in the form of a vertical deposit plant for producing a cast strip, comprising:
a vertically oriented straight mould;
**characterised by**
a strip guide device (150) according to any one of claims 6 to 10 downstream of the mould,
wherein at least one vertical segment is arranged between the mould and the at least one curved segment (160) for vertical transfer of the cast strip (200) from the mould to the curved segment.

12. Casting plant in the form of a curved plant for producing a cast strip, comprising:
a curved mould;
**characterised by**
a strip guide device (150) according to any one of claims 6 to 10 downstream of the mould.

## Revendications

1. Segment d'arc (160) dans la zone d'arc d'un dispositif de guidage de brame (150) pour guider et dévier un brame coulé (200) en métal après sa sortie d'une lingotière (140) vers l'horizontale, comprenant
une pluralité de rouleaux de guidage de brame (170), qui sont espacés les uns en face des autres et délimitent un canal de guidage en forme d'arc pour le passage du brame (200) ;
dans lequel au moins l'un des rouleaux de guidage de brame est conçu sous la forme d'un rouleau à axe fixe ;
un châssis supérieur (162) sur lequel la pluralité de rouleaux de guidage de brame (170) sont montés rotatifs ; et
un châssis inférieur (164) sur lequel une pluralité de rouleaux de guidage de brame (170) sont également montés rotatifs ;
dans lequel le châssis supérieur (162) et le châssis inférieur (164) sont reliés l'un à l'autre de telle sorte que leurs rouleaux de guidage de brame (170) respectifs et opposés délimitent le canal de guidage ;
dans lequel
l'au moins un rouleau de guidage de brame (170) sous la forme du rouleau à axe est réalisé sur le châssis supérieur (162) et/ou le châssis inférieur (164) ; et
dans lequel le segment d'arc (160) présente sur son châssis supérieur ou inférieur (162, 164) respectivement au moins un rouleau de guidage de brame (170) entraîné et un non entraîné ;
**caractérisé**
**en ce que** le rouleau de guidage de brame (170) entraîné est conçu sous la forme d'un rouleau à tourillons et au moins certains, de préférence au moins 3, de préférence encore au moins 5, de préférence encore tous les rouleaux de guidage de brame (170) non entraînés sont conçus sous la forme de rouleaux à axe ; et
**en ce que** les rouleaux à tourillons entraînés présentent un diamètre plus grand que les rouleaux à axe non entraînés.

2. Segment d'arc (160) selon la revendication 1
**caractérisé**
**en ce que** le rayon de l'arc de coulée (r) du segment d'arc (160) est inférieur ou égal à 7 m.

3. Segment d'arc (160) selon l'une des revendications précédentes,
**caractérisé**
**en ce que** la distance libre (d) entre les surfaces extérieures de deux rouleaux se faisant face en tant que paire de rouleaux sur le châssis supérieur et le châssis inférieur (162, 164), transversalement à la direction de coulée (G), est inférieure ou égale à 210 mm.

4. Segment d'arc (160) selon l'une des revendications précédentes,
**caractérisé**
**en ce que** respectivement au moins 6, de préférence au moins 7, de préférence encore au moins 8 ou de préférence encore au moins 9 rouleaux de guidage de brame (170) sont montés rotatifs sur le châssis supérieur et le châssis inférieur (162, 164).

5. Segment d'arc (160) selon l'une des revendications précédentes,
**caractérisé**
**en ce que** les rouleaux de guidage de brame (170) présentent respectivement une longueur de table totale transversalement à la direction de coulée (G) allant jusqu'à 2400 mm.

6. Dispositif de guidage de brame (150) pour guider et dévier un brame coulé (200) en métal après sa sortie d'une lingotière (140) vers l'horizontale
**caractérisé par**
au moins un segment d'arc (160) selon l'une des revendications précédentes ; et
un dispositif de refroidissement pour les rouleaux de guidage de brame (170) du segment d'arc (160).

7. Dispositif de guidage de brame (150) selon la revendication 6,
**caractérisé**
**en ce qu'**un dispositif de refroidissement secondaire est prévu pour refroidir le brame (200) ; et
**en ce que** le dispositif de refroidissement pour les rouleaux de guidage de brame (170) entraînés et/ou non entraînés est conçu sous la forme du dispositif de refroidissement secondaire, les buses du dispositif de refroidissement secondaire étant conçues et orientées pour pulvériser un agent de refroidissement non seulement sur le brame (200), mais aussi sur les rouleaux de guidage de brame (170).

8. Dispositif de guidage de brame (150) selon la revendication 7,
**caractérisé**
**en ce que** la distance libre (a) entre deux rouleaux de guidage de brame (170) adjacents dans la direction de coulée (G) avec une buse du dispositif de refroidissement secondaire disposée entre eux sur le côté fixe du segment d'arc (160) est de 50 mm au maximum, de préférence de 45 mm au maximum.

9. Dispositif de guidage de brame (150) selon la revendication 6,
**caractérisé**
**en ce que** aucun dispositif de refroidissement secondaire n'est prévu dans le dispositif de guidage de brame (150) ; et
**en ce que** le dispositif de refroidissement est conçu pour un refroidissement interne des rouleaux de guidage de brame (170) entraînés et/ou non entraînés.

10. Dispositif de guidage de brame (150) selon la revendication 8 ou 9,
**caractérisé**
**en ce que** la distance libre (a) entre deux rouleaux de guidage de brame (170) adjacents dans la direction de coulée (G) sur le côté fixe du segment d'arc (160) est de 5 mm au maximum, de préférence de 3 mm au maximum, de préférence encore de 1 mm au maximum.

11. Installation de coulée sous la forme d'une installation à déviation verticale pour la production d'un brame, comprenant :
une lingotière droite orientée verticalement ;
**caractérisée par**
un dispositif de guidage de brame (150) en aval de la lingotière selon l'une des revendications 6 à 10,
dans laquelle au moins un segment vertical est disposé entre la lingotière et l'au moins un segment d'arc (160) pour le transfert vertical du brame (200) de la lingotière vers le segment d'arc.

12. Installation de coulée sous la forme d'une installation de coulée courbe pour la production d'un brame, comprenant :
une lingotière courbe ;
**caractérisée par**
un dispositif de guidage de brame (150) en aval de la lingotière selon l'une des revendications 6 à 10.
